# FASCICULE DE BREVET EUROPEEN

(11) **EP 2 458 157 B1**
(45) Date de publication et mention de la délivrance du brevet: **14.10.2015**
(21) Numéro de dépôt: 10193061.8
(22) Date de dépôt: 30.11.2010
(51) Int. Cl.: F01D 11/02, F01D 11/12

(54) **Abradable de virole intérieure de stator**
Abriebdichtung eines Stator-Innenrings
Abradable interior stator ferrule

(43) Date de publication de la demande: 30.05.2012
(73) Titulaire: Techspace Aero S.A., 4041 Milmort (BE)
(72) Inventeur: Hiernaux, Stéphane, 4300, Waremme (BE)
(74) Mandataire: Pronovem

(56) Documents cités:
- EP-A1- 1 302 559
- WO-A1-95/34745
- FR-A1- 2 339 741
- US-A- 2 963 307
- US-A- 4 063 742
- US-A- 4 477 089
- US-A1- 2001 004 436
- US-A1- 2003 175 116
- US-A1- 2006 110 247

## Description

### Objet de l'invention

La présente invention se rapporte à un stator de compresseur ou de turbine pour turbomachines terrestres, marines ou aéronautiques. Elle se rapporte plus particulièrement à un joint d'étanchéité abradable du stator.

### Etat de la technique

Les compresseurs axiaux de turbomachines comportent plusieurs étages d'aubes tournantes, encore appelées aubes rotoriques, qui sont séparés par des étages redresseurs qui ont pour but de repositionner le vecteur vitesse du fluide sortant de l'étage précédent avant de l'envoyer vers l'étage suivant, tout en ralentissant l'écoulement du fluide, ce qui engendre une augmentation de la pression de celui-ci.

Les étages redresseurs ou stators sont constitués essentiellement d'aubes fixes, encore appelées aubes statoriques, reliant une virole extérieure à une virole intérieure, toutes deux concentriques et délimitant la zone d'écoulement d'air ou veine aérodynamique. Les étages d'aubes rotoriques sont attachés à un tambour et un abradable est présent sur la virole intérieure du stator pour assurer l'étanchéité de la cavité située entre le stator et le tambour. L'abradable est déposé sous la virole intérieure en vis-à-vis de léchettes présentes sur le tambour ou rotor. La figure 1 présente une coupe partielle d'une turbomachine et permet de visualiser les aubes rotoriques 1, les aubes statoriques 2, respectivement les viroles intérieures 3 et extérieures 4 du stator, le tambour 5, les léchettes 6 du rotor et les abradables 7 des viroles intérieures.

Le système léchettes/abradables forme un labyrinthe destiné à limiter le débit de recirculation sous le stator induit par la différence de pression entre les parties respectives aval et amont de chaque étage statorique et vise ainsi à augmenter le rendement du compresseur.

Actuellement, l'abradable présent sous le pied du stator a une forme axisymétrique, parfois étagée, telle qu'illustrée à la figure 2, et permet d'obtenir une perte de charge en opposant un obstacle (marche axiale 8) à la composante axiale (selon l'axe de la turbomachine) de l'écoulement de fuite. Cependant, l'écoulement, de par la rotation des aubes rotoriques, présente également une composante circonférentielle importante à laquelle les formes des abradables actuels n'offrent pas d'obstacles.

On connaît également des documents FR 2 339 741 A, US 2001/004436 A1 et US 2003/175116 A1 des abradables présentant une structure alvéolaire. Cependant, ces documents décrivent des abradables disposés entre la virole extérieure et les aubes rotoriques.

Le document EP 1302559 A1 divulgue un joint disposé sur une virole intérieure de stator.

### Buts de l'invention

La présente invention vise à fournir une nouvelle famille d'abradables présentant une forme non axisymétrique permettant de générer une plus grande perte de charge et assurant ainsi une meilleure étanchéité.

### Résumé de l'invention

La présente invention se rapporte à un joint d'étanchéité d'un stator de turbomachine conformément à la revendication 1.

Selon des modes particuliers de l'invention, le joint comporte au moins une ou une combinaison appropriée des caractéristiques suivantes:
- la marche circonférentielle et la marche axiale de l'unité constitutive définissent les contours d'un profil qui peut revêtir une pluralité de formes distinctes;
- les unités constitutives ont des profils et/ou des dimensions variables selon la direction circonférentielle de la virole intérieure;
- les profils des différentes unités constitutives sont décalés selon la direction axiale de la turbomachine;
- les unités constitutives ont un même profil se répétant périodiquement le long de la circonférence de la virole intérieure, formant alors des unités répétitives;
- chaque unité répétitive couvre dans la direction circonférentielle de la virole intérieure un secteur angulaire correspondant à quatre à dix pas des aubes rotoriques entraînées par ladite partie rotorique;
- la partie rotorique en regard de la première surface abradable comporte des léchettes solidaires d'un tambour;
- le joint est en silicone ou époxy.

La présente invention se rapporte également à un stator de turbomachine comportant au moins un joint d'étanchéité tel que décrit ci-dessus.

### Brève description des figures

La figure 1 représente une coupe partielle et axiale d'une turbomachine selon l'état de la technique.
La figure 2 représente une partie d'un abradable selon l'état de la technique.
La figure 3 représente huit unités constitutives d'un abradable selon l'invention.
La figure 4 représente une pluralité de formes que peut revêtir le profil des unités constitutives de la piste de l'abradable selon l'invention.

### Légende:

(1) Aube rotorique
(2) Aube statorique
(3) Virole intérieure
(4) Virole extérieure
(5) Tambour
(6) Léchette
(7) Abradable ou joint d'étanchéité
(8) Marche axiale de la piste de l'abradable
(9) Marche circonférentielle de la piste de l'abradable
(10) Unité constitutive de l'abradable

### Description détaillée de l'invention

Comme déjà mentionné, l'efficacité du labyrinthe créé par le système léchettes/abradables est conditionnée par les pertes de charge générées au travers de ce dernier. Un des mécanismes utilisés pour augmenter les pertes de charge est de créer des marches dans l'abradable qui forcent la création de tourbillons générateurs de pertes. La présente invention se base sur le fait que l'écoulement dans la cavité n'est pas strictement axial mais possède une forte composante giratoire issue de l'écoulement principal dans la veine.

Ainsi, selon l'invention, l'abradable 7, et plus précisément la piste de l'abradable, c'est-à-dire la face en regard des léchettes, comporte également des marches dans le sens circonférentiel (c.à.d. selon la direction circonférentielle de la virole intérieure) afin d'augmenter encore les pertes de charge. La figure 3 présente une partie de l'abradable 7 selon l'invention comportant huit marches axiales 8 et huit marches circonférentielles 9 sur la piste d'abradable. L'abradable 7 dans son entièreté est constitué d'une pluralité d'unités constitutives 10 comportant chacune une marche axiale 8 et une marche circonférentielle 9. Dans l'exemple de la figure 3, huit unités constitutives 10 de l'abradable 7 sont ainsi représentées.

La marche circonférentielle 9 et la marche axiale 8 de l'unité constitutive 10 définissent les contours d'un profil qui peut revêtir plusieurs formes. A titre indicatif et non limitatif pour la présente invention, la figure 4 présente six profils différents des unités constitutives de la piste d'abradable. Selon l'invention, tout abradable comportant des marches circonférentielles permettant de générer une perte de charge convient.

Les unités constituant l'abradable peuvent présenter sur leurs pistes d'abradable un même profil ou des profils différents tout comme elles peuvent être de même dimension dans le sens circonférentiel ou de dimensions différentes. A la figure 3, les profils des unités 10 sont identiques ou similaires et alignés selon la direction circonférentielle. Selon l'invention, les profils peuvent être également décalés l'un par rapport à l'autre selon la direction axiale de la turbomachine. Préférentiellement, les unités constitutives présentent une répétitivité cyclique vu le caractère cyclique de la virole, on parlera alors d'unité répétitive. Toujours préférentiellement selon l'invention, l'unité répétitive couvre un secteur angulaire correspondant à quatre à dix pas des aubes mobiles entraînées par le tambour.

Les profils des unités constitutives ne peuvent généralement pas être réalisés par tournage, comme c'est actuellement le cas. Par contre, le profil peut facilement être obtenu par moulage à cote(s) finie(s) ou quasiment finie(s), notamment sur des secteurs de viroles.

Préférentiellement, l'abradable est en silicone ou en époxy.

### Avantages de l'invention

La composante circonférentielle de l'écoulement de fuite étant généralement nettement plus importante que la composante axiale, l'obstacle formé par les marches circonférentielles selon l'invention permet une perte de charge plus importante et donc une efficacité accrue par rapport aux formes traditionnelles.

## Revendications

1. Joint d'étanchéité (7) pour un stator de turbomachine comportant des aubes statoriques reliant une virole extérieure à une virole intérieure, toutes deux concentriques et délimitant une zone d'écoulement d'air, ledit joint (7) comportant une première surface abradable destinée à être positionnée en regard d'une partie rotorique de la turbomachine et une seconde surface destinée à être en contact avec la virole intérieure (3) du stator, ledit joint (7) présentant une forme étagée et comportant une pluralité d'unités constitutives (10), **caractérisé en ce que** chaque unité constitutive (10) comporte sur sa première surface abradable une marche circonférentielle (9) créant un obstacle dans la direction circonférentielle de la virole intérieure (3) et une marche axiale (8) créant un obstacle dans la direction axiale de la turbomachine chaque unité constitutive (10) présentant une forme non axisymétrique.

2. Joint d'étanchéité (7) selon la revendication 1, **caractérisé en ce que** la marche circonférentielle (9) et la marche axiale (8) de l'unité constitutive (10) définissent les contours d'un profil qui peut revêtir une pluralité de formes distinctes.

3. Joint d'étanchéité (7) selon la revendication 2, **caractérisé en ce que** les unités constitutives (10) ont des profils et/ou des dimensions variables selon la direction circonférentielle de la virole intérieure (3).

4. Joint d'étanchéité (7) selon la revendication 2, **caractérisé en ce que** les profils des différentes unités constitutives (10) sont décalés selon la direction axiale de la turbomachine.

5. Joint d'étanchéité (7) selon la revendication 2, **caractérisé en ce que** les unités constitutives (10) ont un même profil se répétant périodiquement le long de la circonférence de la virole intérieure (3), formant alors des unités répétitives.

6. Joint d'étanchéité (7) selon la revendication 5, **caractérisé en ce que** chaque unité répétitive couvre dans la direction circonférentielle de la virole intérieure (3) un secteur angulaire correspondant à quatre à dix pas des aubes rotoriques (1) entraînées par ladite partie rotorique.

7. Joint d'étanchéité (7) selon l'une quelconque des revendications précédentes, **caractérisé en ce que** la première surface abradable du joint est destinée à être positionnée en regard de la partie rotorique de la turbomachine, ladite partie rotorique comportant des léchettes (6) solidaires d'un tambour (5).

8. Joint d'étanchéité (7) selon l'une quelconque des revendications précédentes, **caractérisé en ce que** ledit joint (7) est en silicone ou époxy.

9. Stator de turbomachine comportant au moins un joint d'étanchéité (7) selon l'une quelconque des revendications précédentes.

## Patentansprüche

1. Dichtung (7) für einen Stator einer Strömungsmaschine mit Statorschaufeln, die einen Außenring mit einem Innenring verbinden, wobei der Innenring und der Außenring konzentrisch sind und eine Luftstromzone begrenzen, und wobei die Dichtung (7) eine erste Abriebfläche, die zur Positionierung gegenüber einem Rotorteil der Strömungsmaschine bestimmt ist, und eine zweite Fläche, die dazu bestimmt ist, mit dem Stator-Innenring (3) im Kontakt zu sein, aufweist, wobei die Dichtung (7) eine stufige Form und eine Vielzahl Baueinheiten (10) aufweist, **dadurch gekennzeichnet, dass** jede Baueinheit (10) auf ihrer ersten Abriebfläche eine Umfangsstufe (9), die ein Hindernis in der Umfangsrichtung des Innenrings (3) bildet, und eine axiale Stufe (8), die ein Hindernis in der axialen Richtung der Strömungsmaschine bildet, aufweist, wobei jede Baueinheit (10) eine nicht achsensymmetrische Form aufweist.

2. Dichtung (7) nach Anspruch 1, **dadurch gekennzeichnet, dass** die Umfangsstufe (9) und die axiale Stufe (8) der Baueinheit (10) die Konturen eines Profils bestimmen, das eine Vielzahl unterschiedlicher Formen aufweisen kann.

3. Dichtung (7) nach Anspruch 2, **dadurch gekennzeichnet, dass** die Baueinheiten (10) Profile und/oder Abmessungen haben, die gemäß der Umfangsrichtung des Innenrings (3) variabel sind.

4. Dichtung (7) nach Anspruch 2, **dadurch gekennzeichnet, dass** die Profile der verschiedenen Baueinheiten (10) gemäß der axialen Richtung der Strömungsmaschine versetzt sind.

5. Dichtung (7) nach Anspruch 2, **dadurch gekennzeichnet, dass** die Baueinheiten (10) ein gleiches Profil haben, das sich periodisch entlang des Umfangs des Innenrings (3) wiederholt, wobei es dann Wiederholungseinheiten bildet.

6. Dichtung (7) nach Anspruch 5, **dadurch gekennzeichnet, dass** jede Wiederholungseinheit in der Umfangsrichtung des Innenrings (3) einen Winkelsektor, der vier bis zehn Steigungen der von dem Rotorteil angetriebenen Rotorschaufeln (1) entspricht, bedeckt.

7. Dichtung (7) nach irgendeinem der vorangehenden Ansprüche, **dadurch gekennzeichnet, dass** die erste Abriebfläche der Dichtung zur Positionierung gegenüber dem Rotorteil der Strömungsmaschine bestimmt ist, wobei der Rotorteil mit einer Trommel (5) fest verbundene Schneidendichtungen (6) aufweist.

8. Dichtung (7) nach irgendeinem der vorangehenden Ansprüche, **dadurch gekennzeichnet, dass** die Dichtung (7) aus Silikon oder Epoxy ist.

9. Stator einer Strömungsmaschine, der mindestens eine Dichtung (7) nach irgendeinem der vorangehenden Ansprüche aufweist.

## Claims

1. A pressure seal (7) of a turbomachine stator comprising stator vanes connecting an outer ferrule to an inner ferrule, both concentric and delimiting an air flow zone, said seal (7) comprising a first abradable surface designed to be positioned opposite a rotor portion of the turbomachine and a second surface designed to be in contact with the inner ferrule (3) of the stator, said seal (7) having a stepped profile and comprising a plurality of component units (10), each component unit (10), **characterized in that** each component unit (10) comprises, on its first abradable surface, a circumferential step (9) creating an obstacle in the circumferential direction of the inner ferrule (3) and an axial step (8) creating an obstacle in the axial direction of the turbomachine, each component unit (10) having a non-axisymmetric shape.

2. The pressure seal (7) according to claim 1, **characterized in that** the circumferential step (9) and the axial step (8) of the component unit (10) define the contours of a profile that may assume a plurality of distinct shapes.

3. The pressure seal (7) according to claim 2, **characterized in that** the component units (10) have profiles and/or dimensions that vary according to the circumferential direction of the inner ferrule (3).

4. The pressure seal (7) according to claim 2, **characterized in that** the profiles of the different component units (10) are offset according to the axial direction of the turbomachine.

5. The pressure seal (7) according to claim 2, **characterized in that** the component units (10) have a same profile that repeats itself periodically along the circumference of the inner ferrule (3), thus forming repetitive units.

6. The pressure seal (7) according to claim 5, **characterized in that** each repetitive unit covers, in the circumferential direction of the inner ferrule (3), an angular sector corresponding to four to ten pitches of the rotor vanes (1) driven by said rotor portion.

7. The pressure seal (7) according to any one of the preceding claims, **characterized in that** the first abradable surface of the seal is designed to be positioned opposite the rotor portion of the turbomachine, said rotor portion comprising knife edge seal (6) secured to a drum (5).

8. The pressure seal (7) according to any one of the preceding claims, **characterized in that** said seal (7) is made of silicone or epoxy.

9. A turbomachine stator comprising at least one pressure seal (7) according to any one of the previous claims.
